# EUROPÄISCHE PATENTSCHRIFT

(11) **EP 1 162 339 B1**
(45) Veröffentlichungstag und Bekanntmachung des Hinweises auf die Patenterteilung: **02.03.2005**
(21) Anmeldenummer: 01113476.4
(22) Anmeldetag: 02.06.2001
(51) Int. Cl.: E06B 3/54

(54) **Befestigungselement für Glasscheiben**
Fixing element for glass panes
Elément de fixation pour panneaux de verre

(30) Priorität: 07.06.2000 DE 10028321
(43) Veröffentlichungstag der Anmeldung: 12.12.2001
(73) Patentinhaber: Beyle, Peter, 75015 Bretten (DE)
(72) Erfinder: Beyle, Peter, 75015 Bretten (DE); Fellhauer, Markus, 76684 Östringen/Odenheim (DE)
(74) Vertreter: Werner, Hans-Karsten, Dr.Dipl.-Chem.

(56) Entgegenhaltungen:
- DE-U- 29 807 905

## Beschreibung

Gegenstand der vorliegenden Erfindung ist ein Befestigungselement für Glasscheiben bestehend aus einem dickeren in das Bohrloch des Glases einsteckbaren und abdeckbaren, kürzeren Bolzen und einem daran befestigten längeren, aber dünneren Botzen mit Außengewinde, wobei der kürzere Bolzen zum längeren Bolzen hin eine Durchbohrung aufweist und der dünnere Bolzen gegenüber dem kürzeren Bolzen schwenkbar ausgestaltet ist.

Ein gattungsgemäßes Befestigungselement ist beschrieben in der EP-A-0 863 287. Dieses Befestigungselement hat sich in der Praxis hervorragend bewährt, weist aber den Nachteil auf, dass zunächst Glasscheibe und Befestigungselement miteinander verbunden und verschraubt werden müssen, bevor die Scheibe mit dem Befestigungselement mit dem Stützgerüst verbunden werden kann.

Aus der DE 298 07 905 U ist eine Befestigungsvorrichtung bekannt, bei der ebenfalls zunächst Glasscheibe und Befestigungselement miteinander verbunden und verschraubt werden müssen, bevor die Scheibe mit dem Befestigungselement mit dem Stützgerüst verbunden werden kann. Das Verriegelungselement (25) besteht aus einer größeren Mutter mit Innengewinde passend zu dem Außengewinde des Halteelementes (13).

Die Erfindung hat sich die Aufgabe gestellt, ein Befestigungselement zur Verfügung zu stellen, welches zunächst mit dem Stützgerüst fest verbunden wird, woraufhin dann die Glasscheibe mit ihrem Bohrloch aufgesetzt und endgültig verbunden wird. Dabei sollen Abweichungen in den Abständen der einzelnen Befestigungselemente gegenüber den Bohrlöchern des Glases auch bei der endgültigen Montage noch ausgeglichen werden können. Weiterhin soll es geeignet sein für hinterlüftete Kaltfassaden.

Diese Aufgaben werden gelöst durch ein Befestigungselement gemäß Anspruch 1.

Vorzugsweise ist die Abdeckung abnehmbar ausgestaltet. Die Abdeckung kann aus Metall oder Kunststoff bestehen. Vorzugsweise schließt die Abdeckung bündig mit der Außenkante des Glases ab.

Weiterhin ist vorzugsweise die Durchbohrung im kürzeren Bolzen zum längeren Bolzen hin weiter als der Außendurchmesser des Bolzens in diesem Bereich. Weiterhin sind zwischen der Außenkante der Metallscheibe und der Innenkante der weiteren Sackbohrung des kürzeren Bolzens tragende Einlagen verschiedener Dicke vorhanden. Diese Einlagen gestatten es, bei der Endmontage auf eine genaue Zentrierung des längeren Bolzens im Bohrloch des kürzeren Bolzens zu verzichten und damit Abweichungen in der x- und y-Achse auszugleichien. Um wiederum das Gewicht der Glasscheibe nicht alleine von den abdichtenden Scheiben aus elastomerem Material tragen zu lassen, werden vorzugsweise diese tragenden Einlagen verschiedener Dicke eingesetzt. Diese Einlagen können aus Stahl, Kunststoff und/oder auch aus elastomerem Material bestehen. Sobald diese eingesetzt sind, wird die Glasscheibe durch Anziehen der Gewindemutter fest mit dem Stützgerüst verbunden. Der abdichtbare kürzere Bolzen kann entweder vor der Endmontage oder aber auch bereits im Werk mit der Glasscheibe verbunden werden. Dazu werden eine übliche Glasschutzbuchse und eine Zwischenlage eingesetzt und mittels der größeren Mutter mit entsprechendem Innengewinde miteinander verschraubt.

Die Endmontage erfolgt in der Weise, dass zunächst auf den bereits mit dem Stützgerüst fest verbundenem längeren Bolzen eine der abdichtenden Scheiben aus elastomerem Material aufgesetzt wird. Dann wird die Glasscheibe eingesetzt und auf den längeren Bolzen in der weiten Sackbohrung werden die zweite abdichtende Scheibe aus elastomerem Material, die Metallscheibe und schließlich die Gewindemutter aufgesetzt. Nach dem Justieren durch Einsetzen der tragenden Einlagen verschiedener Dicke wird die Gewindemutter endgültig angezogen und ggf. gegen unbeabsichtigtes Aufdrehen gesichert. Schließlich wird die Abdeckung der weiten Sackbohrung eingesetzt, aufgesetzt oder auch mittels eines Gewindes eingeschraubt. Die beiden abdichtenden Scheiben aus elastomerem Material gestatten somit ein Schwenken des längeren Bolzens im Bohrloch des Bodens des kürzeren Bolzens um den Drehpunkt P. Sie gestatten dabei auch einen gewissen Toleranzausgleich in der z-Achse.

In den anliegenden Figuren 1 und 2 ist eine bevorzugte Ausführungsform dargestellt für eine einfache Glasscheibe. Prinzipiell ist das Befestigungselement aber auch geeignet für Verbundglas, wobei der kürzere Bolzen dann so lang sein muss, dass er durch das Verbundglas hindurch reicht. Dieser Bolzen kann wiederum werksseitig bereits mit dem Glas verschraubt sein und dieser Form an der Baustelle angeliefert werden.

Figur 1 zeigt einen Längsschnitt durch ein fertig montiertes Befestigungselement für Einfachverglasung.

Figur 2 zeigt einen Querschnitt durch dieses Befestigungselement in der Höhe der Metallscheibe.

In diesen Figuren bedeuten
- 1: den abdichtbaren kürzeren Bolzen
- 2: ein längerer, aber dünnerer Bolzen mit Außengewinde
- 3: die Durchbohrung abdichtende Scheiben aus elastomerem Material
- 4: eine Metallscheibe, die ggf. an einer Seite angeschnitten ist
- 5: eine Gewindemutter
- 6: eine größere Mutter mit einem zum Außengewinde des kürzeren Bolzens passenden Innengewinde
- 7: eine Abdeckung
- 8: eine Glasschutzbuchse
- 9: eine Zwischenlage
- 10: die Glasscheibe
- 11: Einlagen verschiedener Dicke
- P: der Drehpunkt des längeren Bolzens
- St: das Stützgerüst, beispielsweise in Form einer bauseits gestellten Stahllasche

Das erfindungsgemäße Befestigungselement kann sehr vielseitig eingesetzt werden und insbesondere auch zur Herstellung von mit Glas abgedeckten hinterlüfteten Kaltfassaden, die sowieso nur von vorne montierbar sind.

## Patentansprüche

1. Befestigungselement für Glasscheiben an einem Stützgerüst, bestehend aus einem dickeren, in das Bohrloch des Glases (10) einsteckbaren und abdichtbaren, kürzeren Bolzen (1) und einem daran befestigtem längeren, aber dünneren Bolzen mit Außengewinde (2), wobei der kürzere Bolzen zum längeren Bolzen hin eine Bohrung aufweist, der kürzere Bolzen ein Außengewinde aufweist, der kürzere Bolzen mit einer größeren Mutter (6) mit entsprechendem Innengewinde mit der Glasscheibe (10) verschraubbar ausgestaltet ist und der dünnere Bolzen gegenüber dem kürzeren Bolzen schwenkbar ausgestaltet ist, **dadurch gekennzeichnet, dass** die Bohrung eine Durchbohrung ist, dass der längere Bolzen (2) auf beiden Seiten dieser Durchbohrung des kürzeren Bolzens eine die Durchbohrung abdichtende Scheibe (3) aus elastomerem Material aufweist, und der kürzere Bolzen (1) auf der dem Stützgerüst entgegengesetzten Seite eine zweite, weite Sackbohrung aufweist, in welcher eine der elastomeren Scheiben, eine Metallscheibe (4) und eine Gewindemutter (5) untergebracht und auf dem längeren Bolzen aufgesetzt sind, wobei die weite Sackbohrung nach außen hin mit einer Abdeckung abdeckbar ist.

2. Befestigungselement gemäß Anspruch 1, **dadurch gekennzeichnet, dass** die Abdeckung (7) abnehmbar ausgestaltet ist.

3. Befestigungselement gemäß Anspruch 1 oder 2, **dadurch gekennzeichnet, dass** die Abdeckung (7) aus Metall oder Kunststoff ist.

4. Befestigungselement gemäß einem der Ansprüche 1-3, **dadurch gekennzeichnet, dass** die Abdeckung (7) annähernd bündig mit der Außenkante des Glases abschließt.

5. Befestigungselement gemäß einem der Ansprüche 1 - 4, **dadurch gekennzeichnet, dass** die Durchbohrung im kürzeren Bolzen (1) zum längeren Bolzen (2) hin weiter ist als der Außendurchmesser des Bolzens (2) in diesem Bereich.

6. Befestigungselement gemäß einem der Ansprüche 1 - 5, **dadurch gekennzeichnet, dass** zwischen der Außenkante der Metallscheibe (4) und der Innenkante der weiteren Sackbohrung des kürzeren Bolzens (1) tragende Einlagen (11) verschiedener Dicke vorhanden sind.

## Claims

1. A fastening element for glass panes on a supporting frame, consisting of a thicker and shorter bolt (1) which can be engaged and sealed within the bore hole in the glass (10) to which is fixed a longer, but thinner bolt (2) with external thread, wherein the shorter bolt has a bore towards the longer bolt, the shorter bolt has an external thread, the shorter bolt has a design for being screwed to the glass pane (10) with a larger nut (6) with a corresponding interior thread, and the thinner bolt is slewable with respect to the shorter bolt, **characterized in that** said bore is a through-bore, said longer bolt (2) has an disc (3) of elastomeric material on both sides of said through-bore of the shorter bolt sealing the through-bore, and said shorter bolt (1) has a second, wide blind bore on the side opposite the supporting frame in which one of the elastomeric discs, a metal disc (4) and a threaded nut (5) are accommodated and supported on the longer bolt, wherein said wide blind bore can be covered with a cover towards the outside.

2. The fastening element according to claim 1, **characterized in that** said cover (7) is detachable.

3. The fastening element according to claim 1 or 2, **characterized in that** said cover (7) is made of metal or plastic.

4. The fastening element according to any of claims 1 to 3, **characterized in that** said cover (7) is approximately flush with the exterior edge of the glass.

5. The fastening element according to any of claims 1 to 4, **characterized in that** said through-bore in the shorter bolt (1) is wider towards said longer bolt (2) as compared to the outer diameter of bolt (2) in this region.

6. The fastening element according to any of claims 1 to 5, **characterized in that** supporting inlays (11) of various thickness are provided between the exterior edge of the metal disc (4) and the interior edge of the further blind bore of the shorter bolt (1).

## Revendications

1. Elément de fixation pour vitres sur un cadre d'appui, constitué d'un boulon (1) plus court et plus épais, enfichable dans un alésage de la vitre (10) et pouvant être rendu étanche, et d'un boulon plus long, mais plus mince avec un filetage externe (2), le boulon plus court présentant, en direction du boulon plus long un alésage, le boulon plus court présentant un filetage externe, le boulon plus court étant conçu pour pouvoir être vissé avec la vitre (10), avec un boulon plus grand (6), comportant un filetage intérieur correspondant, et le boulon plus mince étant conçu pour pouvoir pivoter par rapport au boulon plus court,
**caractérisé en ce que** l'alésage est un alésage traversant, **en ce que** le boulon plus long (2) présente, sur les deux côtés du boulon plus court, une rondelle (3) en matériau élastomère rendant étanche l'alésage traversant, et **en ce que** le boulon plus court (1) présente, du côté opposé au cadre d'appui, un deuxième alésage borgne large, dans lequel l'une des rondelles en élastomère, une rondelle métallique (4) et un écrou fileté (5) sont rapportés et montés sur le boulon le plus grand, l'alésage borgne large pouvant être recouvert, vers l'extérieur, par un couvercle.

2. Elément de fixation suivant la revendication 1, **caractérisé en ce que** le couvercle (7) est conçu pour pouvoir être enlevé.

3. Elément de fixation suivant la revendication 1 ou 2, **caractérisé en ce que** le couvercle (7) est en métal ou en matière plastique.

4. Elément de fixation suivant l'une des revendications 1 à 3, **caractérisé en ce que** le couvercle (7) obture, sensiblement par affleurement avec l'arête extérieure de la vitre.

5. Elément de fixation suivant l'une des revendications 1 à 4, **caractérisé en ce que** l'alésage traversant dans le boulon plus court (1) est plus large en direction du boulon le plus long que le diamètre extérieur du boulon (2) dans cette zone.

6. Elément de fixation suivant l'une des revendications 1 à 5, **caractérisé en ce qu'**entre l'arête extérieure du disque métallique (4) et l'arête intérieure de l'alésage borgne plus large du boulon plus court (1), sont installées des pièces intercalaires porteuses (11), de différentes épaisseurs.
